# EUROPÄISCHE PATENTSCHRIFT

(11) **EP 1 046 735 B1**
(45) Veröffentlichungstag und Bekanntmachung des Hinweises auf die Patenterteilung: **05.06.2002**
(21) Anmeldenummer: 00106896.4
(22) Anmeldetag: 31.03.2000
(51) Int. Cl.: D03D 47/40

(54) **Einrichtung zur Beeinflussung der Zugspannung in Fangleistengarnen beim Weben auf Webmaschinen**
Device for influencing the tension in catch selvedges threads during weaving on looms
Dispositif pour influer sur la tension des fils de lisières de retenue lors du tissage sur métiers à tisser

(30) Priorität: 21.04.1999 DE 19917952
(43) Veröffentlichungstag der Anmeldung: 25.10.2000
(73) Patentinhaber: LINDAUER DORNIER GESELLSCHAFT M.B.H, 88129 Lindau (DE)
(72) Erfinder: Hehle, Josef, 6912 Hörbranz (AT)

(56) Entgegenhaltungen:
- CH-A- 610 604
- DE-A- 2 129 817
- DE-A- 2 421 748

## Beschreibung

Die Erfindung betrifft eine Einrichtung zum Beeinflussen und Aufrechterhalten einer Zugspannung in Fangleistengarnen, die von einer in einer Webmaschine drehbeweglich gelagerten Fangleistenspule beim Herstellen eines Gewebes mit Fangleistenbildung abgezogen werden, nach den Merkmalen des Oberbegriffs von Patentanspruch 1.

Zum Beeinflussen und Aufrechterhalten einer gewünschten Zugspannung in den Fangleistengarnen, die von einer an einer geeigneten Stelle der Webmaschine angeordneten und drehbeweglich gelagerten Fangleistenspule beim Weben abgezogen werden, ist bekannt, die Drehbewegung der Fangleistenspule auf der sie tragenden Achse und folglich die Zugspannung der die Spule in Drehbewegung versetzenden Fangleistengarne mittels wenigstens einer Umschlingungsbremse zu beeinflussen.
Derartige Umschlingungsbremsen verursachen aufgrund der federelastischen Beaufschlagung des Bremsmittels sogenannte Spannungsspitzen in den Fangleistengarnen, die zu Garnbrüchen führen; eine gewünschte konstante Zugspannung in den Fangleistengarnen und damit eine Reduzierung von Garnbrüchen wird deshalb mit einer Umschlingungsbremse nicht erreicht.
Eine Vorrichtung zum Ausgleichen der Spannung zweier Bindefäden in einer Dreherleistenvorrichtung mittels Umschlingungsbremse ist z.B. auch aus DE 24 21 748 C2 bekannt.

Zum Konstanthalten der Fadenspannung in den Dreherfäden einer Vorrichtung zur Bildung einer Webkante an einem Gewebe ist aus der DE-OS 21 29 817, die als nächstliegender Stand der Technik angesehen wird, eine Fadenbremse bekannt. Die Fadenbremse besteht aus einem um den Flansch der Dreherfadenspule herumgreifenden Bügel am Ende eines Arms, welcher Arm mit seinem anderen Ende zwischen Stützohren gelenkig auf der Dreherscheibe montiert ist.
Auf einer Seite des Bügels ist eine Abtastrolle vorgesehen, welche unter Einfluss einer an dem Arm angreifenden Zugfeder an dem Fadenvorrat der Dreherfadenspule anliegt. Zum Konstanthalten der Fadenspannung in den Dreherfäden sind Bremsmittel am Bügel vorgesehen, die beidseitig auf den Flansch der Dreherfadenspule wirken.
Nachteilig ist hierbei, dass die Bremsmittel unmittelbar auf den Flansch der Dreherfadenspule wirksam sind, was den Spulenkörper als solchen innerhalb kurzer Zeit unbrauchbar macht. Es entstehen sogenannte rillenartige Bremsspuren, die bei erneut bewickelter Dreherfadenspule während des Fadenabzugs inbesondere gamseitig des Spulenflansches zum Verhaken oder Hängenbleiben und schließlich zum Reissen des Dreherfadens führen.

Aufgabe der Erfindung ist es, eine Einrichtung zum Beeinflussen und Aufrechterhalten der Zugspannung in Fangleistengarnen beim Herstellen eines Gewebes mit zeitweilig vorhandener Fangleisten zu schaffen.

Erfindungsgemäß wird die Aufgabe durch die Merkmale des Patentanspruchs 1 gelöst. Erfindungswesentlich ist danach, dass die Bremsmittel aus einer auf der die Fangleistenspule tragenden Welle drehfest angeordneten Bremsscheibe besteht, die einerseits formschlüssig mit der Fangleistenspule wirkverbunden ist, und aus Mitteln bestehen, die andererseits der Bremsscheibe mit dieser unter Aufrechterhaltung einer Bremskraft F in Wirkverbindung stehen.

In weiterer Ausgestaltung der Erfindung ist insbesondere zum Zwecke der Erzeugung einer hinreichenden Anlagekraft der Abtastrolle an die sich im Durchmesser ändernde Bewicklung der Fangleistenspule der Hebelarm der Abtastrolle mittels einer Drehfeder belastet. Das eine Ende der Drehfeder greift z.B. am maschinenfesten Träger an, während das andere Ende mit dem Hebelarm der Abtastrolle in Wirkverbindung steht.

Mit der erfindungsgemäßen Lösung wird in vorteilhafter Weise über den gesamten Bewicklungsdurchmesser der Fangleistenspule, d.h. beginnend bei der vollbewickelten bis zur leergelaufenen Spule, eine konstante Bremskraft realisiert. Zugspannungspitzen in den Fangleistengarnen werden vermieden und darauf zurückzuführende Garnbrüche zur Seltenheit.

Weitere Vorteile ergeben sich aus dem nachfolgend beschriebenen Ausführungsbeispiel.

Die Erfindung wird anhand eines Ausführungsbeispiels näher erläutert.

In den Zeichnungen zeigen:
- Figur 1: eine nach dem Stand der Technik ausgebildete Umschlingungsbremse für eine Fangleistenspule in der Seitenansicht,
- Figur 2: die erfindungsgemäß ausgebildete Einrichtung im Zusammenwirken mit einer Fangleistenspule in der Vorderansicht und
- Figur 3: die Einrichtung nach Ansicht A gemäß Figur 2.

Die Fangleistenspule ist gemäß Figur 1 auf der Achse 2 eines maschinenfest angeordneten Trägers 3 gelagert und in Richtung des Pfeiles 4 drehbeweglich. Die Drehbewegung wird durch die im Zuge der Weboperation zur Ausbildung einer sogenannten Fangleiste in den Fangleistengarnen 5 erzeugte Zugkraft F_{G} hervorgerufen.
Um eine gewisse Zugspannung in den Fangleistengarnen 5, etwa in Art der in den Kettfäden wirkenden Zugspannung, zu realisieren, ist es erforderlich, die Drehbewegung der Fangleistenspule 1 derart zu beeinflussen, dass die Fangleistengarne 5, insbesondere während des Webens, unter ausreichender Zugspannung gehalten werden.
Als ein geeignetes Mittel hat sich eine sogenannte Umschlingungsbremse erwiesen.
Eine solche Umschlingungsbremse besteht nach dem Stand der Technik aus einem den Spulenkörper der Fangleistenspule 1 im Randbereich umgreifenden Bremsband 6, aus einem an dem Bremsband angreifenden Federelement 7, das proportional zum abnehmenden Bewicklungsdurchmesser der Spule 1 eine Bremswirkung auf die Spule 1 ausübt und dementsprechend eine der Federkonstante des Federelementes 7 entsprechende Zugkraft in den Fangleistengarnen 5 realisiert.
Das Federelement 7 und eine den abnehmenden Bewicklungsdurchmesser nachlaufende Abtastrolle 8 ist an Hebelarmen 9a,9b eines Winkelhebels 9 befestigt, dessen Drehpunkt 10 außerhalb vom Radius r der Fangleistenspule 1 und etwa achsparallel zur Achse der Spule 1 liegt.

Die Fangleistenspule 1 ist gemäß Figur 2 mit mehreren Fangleistengarnen 5 bewickelt. In einem maschinenfesten Träger 3 ist eine freitragende Welle 11 drehbeweglich gelagert. Eine mit einem spulenseitig angeordneten Mitnehmer 12a ausgerüstete Bremsscheibe 12 ist koaxial mit der Welle 11 drehfest verbunden. Die Fangleistenspule 1 besitzt eine dem Mitnehmer 12a diametral gegenüberliegende Nut 1a, in die der Mitnehmer 12a bei auf die Welle 11 aufgeschobener Fangleistenspule 1 eingreift.
Am freien Ende der Welle 11 vorhandene Sicherungselemente 13, halten die Fangleistenspule 1 auf der Welle 11.
Achsparallel zur Welle 11 und in einem festgelegten Abstand "x" von der Mittenachse 11a der Welle 11 ist eine Achse 14 drehfest mit dem Träger 3 verbunden. Die Achse 14 nimmt koaxial eine mit voneinander beabstandet angeordneten Lagern 15,16 ausgerüstete Hülse 17 auf, auf der etwa im Bereich ihrer freien Enden jeweils ein Hebelarm 18,19 drehfest mit der Hülse 17 verbunden ist.
Am freien Ende des Hebelarms 18 ist eine drehbewegliche Abtastrolle 8 und am freien Ende des Hebelarms 19 ist ein mit diesem fest verbundenes Bremsmittel 20 angeordnet, das auf die von der Fangleistenspule 1 abgewandten Fläche 12b der Bremsscheibe 12, die Spannung der Fangleistengarne 5 beeinflussend, wirksam ist. Das Bremsmittel 20 besteht aus die Bremskraft F einstellenden, im Einzelnen nicht dargestellten Vorkehrungen im Inneren des Bremsmittels 20 und aus einem vom Bremsmittel 20 beaufschlagten Bremskörper 20a, der mit der Bremsscheibe 12 in Wirkverbindung steht.

In Verbindung mit Figur 3 wird die Wirkungsweise der erfindungsgemäßen Einrichtung deutlich.
Die Fangleistenspule 1 ist hier als eine voll mit Fangleistengarnen 5 bewickelte Spule dargestellt.
In den Fangleistengarnen 5 wirkt eine aus dem Webprozess resultierende Fadenzugkraft F_{G}, die die Fangleistenspule 1 in Drehrichtung gemäß der angegebenen Pfeilrichtung 21 versetzt. Zur Aufrechterhaltung einer über den abnehmenden Bewicklungsdurchmesser der Fangleistenspule 1 konstanten Zugspannung in den Fangleistengarnen 5 übt der Bremskörper 20a eine am Bremsmittel 20 eingestellte Bremskraft F, siehe auch Figur 2, auf die Bremsscheibe 12 aus.
Weil das Bremsmittel 20 mit Hebelarm 19 ebenso drehfest mit der Hülse 17 verbunden ist, wie die Abtastrolle 8 mit dem Hebelarm 18, wird das Bremsmittel 20 bei der eingestellten Bremskraft F dem abnehmenden Bewicklungsdurchmesser auf der Fangleistenspule 1 zwangsläufig nachgeführt, so dass bis zum vollständigen Abwickeln der Fangleistengarne 5 von der Spule 1 eine konstante Zugspannung in den Fangleistengarnen 5 wirksam ist.
Eine sich am Träger 3 abstützende Drehfeder 22 steht im vorliegenden Ausführungsbeispiel mit dem Hebelarm 18 in Wirkverbindung, was sich vorteilhaft auf das Anlegeverhalten der Abtastrolle 8 an den Bewicklungsdurchmesser der Fangleistenspule 1 auswirkt.

### ZEICHNUNGS-LEGENDE

- 01: Fangleistenspule
- 01a: Nut
- 02: Achse
- 03: Träger
- 04: Pfeil
- 05: Fangleistengarn
- 06: Bremsband
- 07: Federelement
- 08: Abtastrolle
- 09: Winkelhebel
- 09a: Hebelarm
- 09b: Hebelarm
- 10: Drehpunkt
- 11: Welle
- 11a: Mittenachse
- 12: Bremsscheibe
- 12a: Mitnehmer
- 12b: Fläche
- 13: Sicherungselement
- 14: Achse
- 15: Lager
- 16: Lager
- 17: Hülse
- 18: Hebel
- 19: Hebel
- 20: Bremsmittel
- 20a: Bremskörper
- 21: Pfeilrichtung
- 22: Drehfeder
- x: Abstand
- F: Bremskraft
- F_{G}: Zugkraft

## Patentansprüche

1. Einrichtung zur Beeinflussung der Zugspannung in Fangleistengarnen auf Webmaschinen, mit einer Fangleistenspule (1) mit einer durchmesserveränderlichen, aus Fangleistengarnen (5) bestehenden Garnbewicklung, wobei die Spule (1) auf einer in einem maschinenfesten Träger (3) drehbeweglich gelagerten Welle (11) angeordnet ist, mit einer der durchmesserveränderlichen Garnbewicklung nachführbaren Abtastrolle (8) und mit Bremsmitteln zur Beeinflussung der Zugspannung in den von der Fangleistenspule (1) abziehbaren Fangleistengarnen (5), wobei die Abtastrolle (8) und die Bremsmittel der durchmesserveränderlichen Garnbewicklung mittels einer Federkraft synchron nachführbar sind, **dadurch gekennzeichnet, dass** die Bremsmittel bestehen
- aus einer auf der Welle (11) drehfest angeordneten Bremsscheibe (12), die einerseits formschlüssig mit der Fangleistenspule (1) wirkverbunden ist und
- aus Mitteln (20,20a), die andererseits der Bremsscheibe (12) mit dieser, unter Aufrechterhaltung einer Bremskraft F, in Wirkverbindung stehen.

2. Einrichtung nach Anspruch 1, **dadurch gekennzeichnet, dass** die Abtastrolle (8) am freien Ende eines Hebels (18) und die Mittel (20,20a) am freien Ende eines Hebels (19) angeordnet sind und wobei die Hebel (18,19) beabstandet voneinander und drehfest mit einer Hülse (17) verbunden sind, wobei die Hülse (17) koaxial auf einer achsparallel zur Welle (11) angeordneten und auf der mit dem Träger (3) verbundenen Achse (14) drehbeweglich gelagert ist.

3. Einrichtung nach Anspruch 2, **dadurch gekennzeichnet, dass** die Kraft zur synchronen Nachführung der Abtastrolle (8) und der Mittel (20,20a) von einer die Hülse (17) drehend beaufschlagenden Drehfeder (22) aufgebracht wird.

## Claims

1. Device for influencing the tension in catch selvedge threads on looms, having a collecting bobbin (1) having a spool of threads which is variable in diameter and which comprises catch selvedge threads (5), the bobbin (1) being arranged on a shaft (11) which is supported for rotating movement in a carrier (3) which is fixed to the machine, and having a follower roller (8), which can track the spool of threads of variable diameter, and having braking means for influencing the tension in the catch selvedge threads (5), which can be drawn off the collecting bobbin (1), the follower roller (8) and the braking means being able synchronously to track the spool of threads, which is variable in diameter, by means of a resilient force, **characterised in that** the braking means comprise
- a brake disc (12) which is arranged in a rotationally secure manner on the shaft (11) and which, at one side, is operatively connected to the collecting bobbin (1) in a positive-locking manner and
- means (20, 20a) which, at the other side of the brake disc (12), are operatively connected to the brake disc (12) with a braking force F being maintained.

2. Device according to claim 1, **characterised in that** the follower roller (8) is arranged at the free end of a lever (18) and the means (20, 20a) are arranged at the free end of a lever (19), the levers (18, 19) being connected to a sleeve (17) spaced from each other and in a rotationally secure manner, the sleeve (17) being supported in a rotationally movable manner coaxially on a shaft (14) which is arranged axially parallel with the shaft (11) and which is connected to the carrier (3).

3. Device according to claim 2, **characterised in that** the force for the synchronous tracking of the follower roller (8) and the means (20, 20a) is exerted by a torsion spring (22) which acts on the sleeve (17) in a rotary manner.

## Revendications

1. Dispositif pour influer sur la tension des fils de lisières de retenue sur des métiers à tisser, avec une bobine de fils de lisières de retenue (1) présentant un enroulement de fils de diamètre variable se composant de fils de lisières de retenue (5), moyennant quoi la bobine (1) est agencée sur un arbre (11) placé de manière à pouvoir tourner dans un support (3) fixé à l'intérieur du métier, avec un rouleau d'échantillonnage (8) guidant l'enroulement de fils de diamètre variable et avec des moyens de freinage afin d'influer sur la tension des fils de lisières de retenue (5) pouvant être extraits de la bobine de fils de lisières de retenue (1), moyennant quoi le rouleau d'échantillonnage (8) de fils et les moyens de freinage de l'enroulement de diamètre variable peuvent être guidés de manière synchrone au moyen d'une force élastique, **caractérisé en ce que** les moyens de freinage se composent :
- d'un disque de frein (12) agencé de manière non rotative sur l'arbre (11), qui est relié de manière active d'un côté par correspondance de forme à la bobine de fils de lisières de retenue (1) et
- de moyens (20, 20a), qui, de l'autre côté du disque de frein (12), se trouvent en liaison active avec celui-ci en étant maintenus par une force de freinage F.

2. Dispositif selon la revendication 1, **caractérisé en ce que** le rouleau d'échantillonnage (8) et les moyens (20, 20a) sont agencés à l'extrémité libre d'un levier (18) et à l'extrémité libre d'un levier (19) et moyennant quoi les leviers (18, 19) sont reliés à distance l'un de l'autre et de manière non rotative à un manchon (17), le manchon (17) étant placé de manière à pouvoir tourner et de manière coaxiale sur un axe (14) agencé parallèlement à l'arbre (11) et relié au support (3).

3. Dispositif selon la revendication 2, **caractérisé en ce que** la force pour réaliser le guidage synchrone du rouleau d'échantillonnage (8) et des moyens (20, 20a) est fournie par un ressort rotatif (22) entraînant de manière rotative le manchon (17).
